# FASCICULE DE BREVET EUROPEEN

(11) **EP 1 364 377 B1**
(45) Date de publication et mention de la délivrance du brevet: **01.07.2009**
(21) Numéro de dépôt: 02706905.3
(22) Date de dépôt: 28.02.2002
(51) Int. Cl.: H01F 3/02, H01F 7/08

(54) **ACTIONNEUR ELECTROMAGNETIQUE**
ELEKTROMAGNETISCHER AKTUATOR
ELECTROMAGNETIC ACTUATOR

(30) Priorité: 02.03.2001 FR 0102880
(43) Date de publication de la demande: 26.11.2003
(73) Titulaire: Valeo Systèmes de Contrôle Moteur, 95520 Osny (FR)
(72) Inventeur: DONCE, Lucien, F-95420 Magny-en-Vexin (FR)
(74) Mandataire: Rolland, Jean-Christophe
(86) Numéro de dépôt international: PCT/FR2002/000724
(87) Numéro de publication internationale: WO 2002/071420

(56) Documents cités:
- EP-A- 1 050 890
- WO-A-00/33329
- WO-A-00/70197
- FR-A- 2 793 596
- US-A- 5 155 461

## Description

L'invention concerne un actionneur électromagnétique.

On connaît des actionneurs électromagnétiques comprenant des bobines portées par un boîtier et des organes d'actionnement comportant chacun une tige montée mobile selon une direction axiale de chaque bobine, chaque bobine étant associée à un noyau formé d'un empilage de tôles en matériau ferromagnétique s'étendant parallèlement à la direction axiale de la bobine, le noyau ayant une face active s'étendant perpendiculairement à l'axe de la bobine et des faces externes tournées vers des parois adjacentes du boîtier.

La tige de l'organe d'actionnement est en général associée à une palette s'étendant en regard de la face active du noyau. Lors du fonctionnement de l'actionneur, un flux magnétique est établi dans le noyau par la bobine de sorte que la palette se trouve attirée vers la face active du noyau. En réaction, les tôles du noyau sont attirées vers la palette, et ont donc tendance à se déplacer selon la direction axiale de la bobine.

Afin d'éviter ces déplacements, il est connu de solidariser les tôles entre elles au moyen d'agrafes, ou au moyen de cordons de soudure s'étendant sur une face externe du noyau transversalement aux tôles. Le noyau est alors retenu en position dans le boîtier au moyen de butées coopérant avec la face active du noyau.

Afin que les butées ne s'étendent pas entre la face active du noyau et la palette, des tôles supplémentaires sont prévues pour étendre l'empilement au delà du champ de la palette. Les butées coopèrent donc uniquement avec les tôles supplémentaires, les autres tôles étant retenues axialement du fait de leur solidarisation aux tôles supplémentaires.

Cette solidarisation reste néanmoins insuffisante au regard des efforts mis en jeu dans ce type d'application. Par ailleurs, les agrafes ou les cordons de soudure ont pour inconvénient de réaliser entre les tôles des courts-circuits favorisant l'apparition de courants de Foucault indésirables.

On a également envisagé de solidariser les tôles entre elles en les montant dans le boîtier pour être pressées les unes contre les autres, le frottement entre les tôles s'opposant à un mouvement axial des tôles. Mais étant donné le faible coefficient de frottement entre les tôles, la pression nécessaire pour empêcher un déplacement des tôles devrait être importante, ce qui entraînerait des difficultés d'assemblage.

On connaît par ailleurs du document WO 00/33329 un actionneur dans lequel les tôles sont maintenues dans le boîtier au moyen de tiges de blocage qui traversent toutes les tôles et qui sont engagées dans des alésages du noyau.

Cette disposition nécessite des pièces supplémentaires et des découpages additionnels dans les tôles. Par ailleurs, cette disposition nécessite des opérations d'assemblage additionnelles.

On connaît également de ce document ou du document américain US 5 155 461 la réalisation de portions de retenue du noyau qui sont découpées en queue d'aronde sur les faces externes du noyau en regard du boîtier. Ces portions de retenue présentent l'inconvénient de constituer des zones de concentration de contrainte dans le noyau et dans l'organe de retenue, ce qui est préjudiciable à la durée de vie du boîtier.

Selon l'invention, les faces externes latérales du noyau comportent au moins une portion de retenue s'étendant en saillie de la face externe latérale du noyau selon une direction formant avec la direction axiale de la bobine un angle inférieur à 90 degrés.

Ainsi, le noyau est bloqué dans le boîtier par effet de coin avec l'organe de retenue, sans création de zone de concentration de contrainte.

Selon un mode préféré de réalisation, la portion de retenue s'étend de façon adjacente à une arête du noyau, sur au moins un quart de la face latérale mesurée selon la direction axiale de la bobine.

Ainsi, l'effort de retenue est réparti sur une portion appréciable de la face latérale.

Selon un mode préféré de réalisation, le boîtier est moulé sur le noyau et s'étend en contact avec les portions de retenue des faces externes latérales du noyau.

Ainsi, le boîtier forme lui-même l'organe de retenue.

De préférence, le boîtier est réalisé dans un matériau thermiquement conducteur. On profite ainsi de la grande surface de contact du boîtier avec le noyau pour évacuer efficacement vers l'extérieur la chaleur générée dans le noyau lors du fonctionnement de l'actionneur.

D'autres caractéristiques et avantages de l'invention apparaîtront plus clairement à la lumière de la description qui suit d'un mode de réalisation particulier non limitatif de l'invention, en référence aux figures ci-jointes parmi lesquelles :
- la figure 1 est une vue en perspective partielle à échelle réduite de l'actionneur selon l'invention ;
- la figure 2 est une vue en coupe selon le plan II-II de la figure 1 ;
- la figure 3 est une vue en perspective partielle de l'actionneur.

En référence aux figures, l'actionneur électromagnétique décrit ici est adapté à commander l'ouverture et la fermeture de deux soupapes non représentées d'axes parallèles X. L'actionneur électromagnétique est sensiblement symétrique selon un plan P définissant une séparation entre les éléments de l'actionneur destinés à la commande de chaque soupape.

L'actionneur électromagnétique comprend un boîtier 1 composé d'une partie supérieure 2 et d'une partie inférieure 3 et contenant des noyaux respectivement référencés 4 et 5.

Les noyaux 4,5 sont formés d'un empilement de tôles en matériau ferromagnétique s'étendant parallèlement à l'axe X et comportent des faces actives 6 qui s'étendent en regard l'une de l'autre perpendiculairement aux axes X.

La partie inférieure 3 du boîtier comporte un contour d'appui 27 en saillie de la face active 6 du noyau 5 et parallèle à celle-ci. Le contour 27 coopère avec une face d'appui 28 de la partie supérieure 2 du boîtier pour maintenir un écartement entre les faces actives 6 des noyaux 4,5. Les parties de boîtier comportent des alésages 29 pour le passage de goujons non représentés servant à l'assemblage des deux parties de boîtier.

Les noyaux 4,5 comportent des faces externes comprenant une face externe arrière 19 formée par la juxtaposition des bords arrières des tôles à l'opposé de la face active 6 et des faces externes latérales 20 formées par la juxtaposition des bords latéraux des tôles.

Des bobines 8 sont montées à force autour de parties intercalaires 7 des noyaux 4,5. Les bobines 8 sont disposées en regard deux à deux pour former deux paires de bobines adjacentes ayant des axes X parallèles. Chaque bobine est encadrée d'une part par une partie latérale 10 du noyau correspondant et d'autre part par une partie centrale 11. La partie centrale 11 est commune à deux bobines adjacentes.

Par ailleurs, chaque paire de bobines est associée à un organe d'actionnement 30 pouvant se déplacer selon l'axe X associé. Chaque organe d'actionnement 30 comprend une palette 15 s'étendant entre les faces actives 6 des noyaux 4,5 parallèlement à ces dernières. La palette 15 est associée à une tige d'actionnement 16 montée pour coulisser dans un guide 22 traversant une partie intercalaire 7 du noyau 5.

Ainsi que cela est illustré à la figure 3 sur laquelle seule une partie du noyau 5 a été représentée, les tôles centrales du noyau 5 sont découpées pour former un passage 24 traversant la base du noyau et un logement 26 au niveau de chaque partie intercalaire 7.

Un guide 22 cylindrique ayant un diamètre externe inférieur à la plus petite dimension transversale du passage 24 s'étend coaxialement à l'axe X à travers le passage 24. Le guide 22 comprend une première partie s'étendant dans la partie inférieure 3 du boîtier et maintenue par celle-ci ainsi qu'il sera indiqué plus loin, et une seconde partie s'étendant dans le passage 24. La seconde partie du guide 22 s'étend jusqu'à la face active 6 pour assurer un guidage convenable de la tige 16.

Ainsi que cela est visible à la figure 1 sur laquelle les bobines 8 et les organes d'actionnement 30 ont été enlevés, la seconde partie du guide 22 est incluse dans un insert parallélépipédique 23. L'insert 23 a des dimensions appropriées pour que les plaques de tôles délimitant le logement 26 soient en contact intime avec l'insert lors de l'empilage des tôles, et s'étend jusqu'à une face interne 25 du noyau sur laquelle débouche le passage 24. Le passage 24 a une section inférieure à la section de l'insert 23, de sorte que l'insert 23 recouvre le jour entre le guide 22 et le passage 24.

Les faces externes latérales 20 des noyaux 4,5 comportent des portions de retenue 21 qui s'étendent en saillie des faces externes latérales 20 de façon adjacente à l'arête formée par les faces externes latérales 20 et la face externe arrière 19 associée. Les portions de retenue 21 s'étendent selon une direction qui forme avec la direction axiale de la bobine un angle B, ici d'environ 5 degrés. La hauteur des portions de retenue 21 est de préférence supérieure au quart de la hauteur des faces latérales 20. Ces portions de retenue sont obtenues par un découpage approprié des tôles formant le noyau.

Dans le mode de réalisation illustré, chaque noyau est assemblé en procédant tout d'abord à un empilage des tôles préalablement découpées selon la forme correspondant à leur position dans l'empilage. En ce qui concerne le noyau 5, le guide 22 est emmanché à force dans l'insert 23, puis l'insert est positionné dans l'empilage avant de serrer celui-ci entre des mâchoires qui prennent appui sur les tôles externes en masquant les ouvertures entre la partie centrale 11 et les parties intercalaires 7 ainsi qu'entre les parties intercalaires 7 et les parties latérales 10. Un moule est disposé autour de l'empilage de tôles et des mâchoires qui les maintiennent et une matière non magnétique, de préférence une matière thermiquement conductrice telle que de l'aluminium est injectée pour former la partie correspondante du boîtier comme illustré à la figure 2. La bonne conductibilité thermique du matériau constitutif du boîtier 1 et la grande surface de contact de ce dernier avec les noyaux 4,5 permettent d'assurer une évacuation efficace de la chaleur générée dans les noyaux 4,5 lors du fonctionnement de l'actionneur.

La matière moulée formant la paroi latérale 31 du boîtier épouse le contour externe des portions de retenue 21 et assure un verrouillage par effet de coin des tôles à l'encontre d'un mouvement axial.

Les portions de retenue ainsi réalisées permettent de répartir l'effort de retenue le long de ces portions de retenue en évitant toute concentration de contrainte dans le noyau ou dans le boîtier.

En outre, lors du moulage de la partie de boîtier 3 sur le noyau 5, l'insert 23 sert de maintien en position du guide 22, et empêche le matériau en fusion de s'écouler au delà du passage 24. La partie inférieure 3 du boîtier s'étend alors jusque dans l'espace délimité par la surface externe du guide 22 et le passage 24 pour maintenir fermement le guide 22. De préférence, l'insert 23 est réalisé en matériau ferromagnétique à forte résistivité telle que de la ferrite. L'insert compense alors en partie la perte d'efficacité magnétique du noyau 5 résultant du logement 26 dans les parties intercalaires 7.

L'invention n'est pas limitée au mode particulier de réalisation qui vient d'être décrit, mais entend bien au contraire couvrir toute variante qui entre dans le cadre de l'invention tel que défini par les revendications.

Bien que l'on ait indiqué que les parties de boîtier sont moulées sur les noyaux, on peut recourir à des parties de boîtier encliquetables sur le noyau, ou à des parties de boîtier possédant un organe de retenue du noyau rapporté. On pourra notamment engager une cale entre la portion de retenue du noyau et la partie de boîtier associée, ou encore réaliser un berceau enserrant le noyau et rapporté dans le boîtier.

Bien que l'invention ait été illustrée avec des portions de retenue 21 s'étendant de façon adjacente à l'arête formée par les faces externes latérales et la face externe arrière du noyau, ces portions de retenue pourront plus généralement être situées à un niveau quelconque de la face latérale, sans être forcément adjacente à ce coin.

Bien que les portions de retenue aient été illustrées comme formant un angle B très faible avec la direction axiale de la bobine, ce qui permet d'obtenir un effet de coin tout en minimisant l'augmentation d'encombrement du noyau, on pourra augmenter cet angle pour obtenir un effet de coin plus prononcé. L'angle B devra cependant rester inférieur à 90 degrés afin de ne pas créer le long de la face latérale du noyau des points de rebroussement qui seraient générateurs de contraintes. On peut également multiplier les portions de retenue pour obtenir un effet de coin plus important sans augmenter l'encombrement du.noyau.

Bien que les portions de retenue aient été illustrées avec un bord rectiligne on peut également les réaliser avec un bord curviligne.

Bien que l'on ait décrit un actionneur électromagnétique possédant deux organes d'actionnement et quatre bobines, l'invention est applicable à tout type d'actionneur électromagnétique comprenant au moins une bobine pourvue d'un noyau en tôles et associée à au moins un organe d'actionnement.

Bien que l'on ait indiqué que les axes de déplacement des organes d'actionnement coïncident avec les axes des bobines, l'invention s'applique plus généralement à des organes d'actionnement se déplaçant selon une direction axiale des bobines, sans pour autant qu'une tige de l'organe d'actionnement traverse la bobine.

## Revendications

1. Actionneur électromagnétique comprenant au moins une bobine (8) portée par un boîtier (1) et au moins un organe d'actionnement (30) comportant une tige (16) montée mobile selon une direction axiale (X) de la bobine (8), la bobine (8) étant associée à un noyau (4,5) formé d'un empilage de tôles en matériau ferromagnétique s'étendant parallèlement à la direction axiale de la bobine (8), le noyau (4,5) ayant une face active (6) s'étendant perpendiculairement à la direction axiale de la bobine et des faces externes latérales (20) tournées vers des parois adjacentes du boîtier (1) les faces externes latérales (20) du noyau (4,5) comportant au moins une portion de retenue (21) s'étendant selon une direction formant un angle avec la direction axiale de la bobine, un organe de retenue (31) non magnétique solidaire du boîtier (1) étant disposé par rapport à la portion de retenue (21) pour s'opposer à un mouvement des tôles du noyau (4,5) par rapport au boîtier (1) selon la direction axiale de la bobine, **caractérisé en ce que** la portion de retenue s'étend en saillie de la face externe latérale (20) selon une direction formant avec la direction axiale de la bobine un angle (B) inférieur à 90 degrés.

2. Actionneur électromagnétique selon la revendication 1, **caractérisé en ce que** la portion de retenue (21) s'étend de façon adjacente à une arête du noyau (4,5) formée par les faces externes latérales (20) et une face externe arrière (19) du noyau (4,5).

3. Actionneur électromagnétique selon la revendication 1, **caractérisé en ce que** la portion de retenue (21) s'étend sur au moins un quart de la face externe latérale (20).

4. Actionneur électromagnétique selon la revendication 1, **caractérisé en ce que** l'organe de retenue comprend une pièce (2,3) moulée sur le noyau (4,5) et s'étendant en contact des portions de retenue des faces externes latérales (20) du noyau (4,5).

5. Actionneur électromagnétique selon la revendication 4, **caractérisé en ce que** la pièce moulée (2,3) forme au moins une partie du boîtier (1).

6. Actionneur électromagnétique selon la revendication 4, **caractérisé en ce que** la pièce moulée est réalisé dans un matériau thermiquement conducteur.

7. Actionneur électromagnétique selon la revendication 1, **caractérisé en ce que** la tige (16) de l'organe d'actionnement (30) est montée coulissante dans un guide (22) solidaire du boîtier (1) et s'étendant dans un passage traversant (24) du noyau (5).

8. Actionneur électromagnétique selon la revendication 7, **caractérisé en ce que** le guide (22) est supporté par un insert (23) s'étendant dans un logement (26) interne du noyau (5), l'insert (23) étant disposé pour recouvrir une extrémité du passage (24) traversant le noyau (5).

9. Actionneur électromagnétique selon la revendication 8, **caractérisé en ce que** l'insert (23) est réalisé dans un matériau ferromagnétique et est en contact avec le noyau le long du logement (26).

## Claims

1. Electromagnetic actuator comprising at least one coil (8) supported by a casing (1) and at least one actuating member (30) comprising a stem (16) mounted to move in an axial direction (X) of the coil (8), the coil (8) being associated with a core (4, 5) comprising a stack of plates made of ferromagnetic material extending parallel to the axial direction of the coil (8), the core (4, 5) having an active face (6) extending perpendicularly to the axial direction of the coil and lateral external faces (20) facing adjacent walls of the casing (1), the lateral external faces (20) of the core (4, 5) comprising at least one retaining portion (21) extending in a direction forming an angle with the axial direction of the coil, a nonmagnetic retaining member (31) joined to the casing (1) being positioned relative to the retaining portion (21) to oppose a movement of the plates of the core (4, 5) relative to the casing (1) in the axial direction of the coil, **characterized in that** the retaining portion extends proud of the lateral external face (20) in a direction that forms, with the axial direction of the coil, an angle (B) less than 90°.

2. Electromagnetic actuator according to Claim 1, **characterized in that** the retaining portion (21) extends adjacent to an edge of the core (4, 5) formed by the lateral external faces (20) and a rear external face (19) of the core (4, 5).

3. Electromagnetic actuator according to Claim 1, **characterized in that** the retaining portion (21) extends over at least a quarter of the lateral external face (20).

4. Electromagnetic actuator according to Claim 1, **characterized in that** the retaining member comprises a piece (2, 3) moulded onto the core (4, 5) and extending in contact with the retaining portions of the lateral external faces (20) of the core (4, 5).

5. Electromagnetic actuator according to Claim 4, **characterized in that** the moulded piece (2, 3) forms at least a part of the casing (1).

6. Electromagnetic actuator according to Claim 4, **characterized in that** the moulded piece is made of a thermally conductive material.

7. Electromagnetic actuator according to Claim 1, **characterized in that** the stem (16) of the actuating member (30) is mounted to slide in a guide (22) joined to the casing (1) and extending into a passage (24) through the core (5).

8. Electromagnetic actuator according to Claim 7, **characterized in that** the guide (22) is supported by an insert (23) extending into an internal recess (26) of the core (5), the insert (23) being positioned to cover one end of the passage (24) through the core (5).

9. Electromagnetic actuator according to Claim 8, **characterized in that** the insert (23) is made of a ferromagnetic material and is in contact with the core along the recess (26).

## Patentansprüche

1. Elektromagnetischer Aktuator mit mindestens einer von einem Gehäuse (1) getragenen Spule (8) und mit mindestens einem Betätigungsorgan (30), das eine Stange (16) aufweist, die in einer axialen Richtung (X) der Spule (8) beweglich montiert ist, wobei die Spule (8) einem Kern (4, 5) zugeordnet ist, der aus einem Stapel von Blechen aus ferromagnetischem Material geformt ist, der sich parallel zur axialen Richtung der Spule (8) erstreckt, wobei der Kern (4, 5) eine aktive Seite (6), die sich lotrecht zur axialen Richtung der Spule erstreckt, und seitliche Außenseiten (20) aufweist, die zu benachbarten Wänden des Gehäuses (1) weisen, wobei die seitlichen Außenseiten (20) des Kerns (4, 5) mindestens einen Rückhalteabschnitt (21) aufweisen, der sich in einer Richtung erstreckt, die einen Winkel mit der axialen Richtung der Spule bildet, wobei ein unmagnetisches, fest mit dem Gehäuse (1) verbundenes Rückhalteorgan (31) bezüglich des Rückhalteabschnitts (21) angeordnet ist, um einer Bewegung der Bleche des Kerns (4, 5) bezüglich des Gehäuses (1) in der axialen Richtung der Spule entgegenzuwirken, **dadurch gekennzeichnet, dass** der Rückhalteabschnitt sich von der seitlichen Außenseite (20) gemäß einer Richtung vorstehend erstreckt, die mit der axialen Richtung der Spule einen Winkel (B) von weniger als 90 Grad bildet.

2. Elektromagnetischer Aktuator nach Anspruch 1, **dadurch gekennzeichnet, dass** der Rückhalteabschnitt (21) sich einer Kante des Kerns (4, 5) benachbart erstreckt, die von den seitlichen Außenseiten (20) und einer hinteren Außenseite (19) des Kerns (4, 5) gebildet wird.

3. Elektromagnetischer Aktuator nach Anspruch 1, **dadurch gekennzeichnet, dass** der Rückhalteabschnitt (21) sich über mindestens ein Viertel der seitlichen Außenseite (20) erstreckt.

4. Elektromagnetischer Aktuator nach Anspruch 1, **dadurch gekennzeichnet, dass** das Rückhalteorgan ein Bauteil (2, 3) aufweist, das auf den Kern (4, 5) geformt ist und sich in Kontakt mit den Rückhalteabschnitten der seitlichen Außenseiten (20) des Kerns (4, 5) erstreckt.

5. Elektromagnetischer Aktuator nach Anspruch 4, **dadurch gekennzeichnet, dass** das geformte Bauteil (2, 3) mindestens einen Teil des Gehäuses (1) bildet.

6. Elektromagnetischer Aktuator nach Anspruch 4, **dadurch gekennzeichnet, dass** das geformte Bauteil aus einem wärmeleitenden Material hergestellt wird.

7. Elektromagnetischer Aktuator nach Anspruch 1, **dadurch gekennzeichnet, dass** die Stange (16) des Betätigungsorgans (30) in einer Führung (22) gleitend montiert ist, die fest mit dem Gehäuse (1) verbunden ist und sich in einem durchquerenden Durchgang (24) des Kerns (5) erstreckt.

8. Elektromagnetischer Aktuator nach Anspruch 7, **dadurch gekennzeichnet, dass** die Führung (22) von einem Einsatz (23) getragen wird, der sich in einer inneren Aufnahme (26) des Kerns (5) erstreckt, wobei der Einsatz (23) angeordnet ist, um ein Ende des den Kern (5) durchquerenden Durchgangs (24) zu bedecken.

9. Elektromagnetischer Aktuator nach Anspruch 8, **dadurch gekennzeichnet, dass** der Einsatz (23) aus einem ferromagnetischen Material hergestellt und entlang der Aufnahme (26) mit dem Kern in Kontakt ist.
